# EUROPÄISCHE PATENTSCHRIFT

(11) **EP 1 730 817 B1**
(45) Veröffentlichungstag und Bekanntmachung des Hinweises auf die Patenterteilung: **19.12.2007**
(21) Anmeldenummer: 05742384.0
(22) Anmeldetag: 04.03.2005
(51) Int. Cl.: H01R 12/34

(54) **KONTAKTELEMENT ZUM EINPRESSEN IN EIN LOCH EINER LEITERPLATTE**
CONTACT ELEMENT FOR PRESSING INTO A HOLE OF A PRINTED CIRCUIT BOARD
ELEMENT DE CONTACT A ENFONCER DANS UN ORIFICE D'UNE PLAQUETTE

(30) Priorität: 30.03.2004 DE 102004015431
(43) Veröffentlichungstag der Anmeldung: 13.12.2006
(73) Patentinhaber: Conti Temic microelectronic GmbH, 90411 Nürnberg (DE); Hapema Christmann + Bechtle GmbH, 75331 Engelsbrand (DE)
(72) Erfinder: THIEL, Wolfgang, 85095 Denkendorf (DE); GRAUBMANN, Jörg, 85072 Eichstätt (DE); RIESE, Dirk, 90478 Nürnberg (DE); BECHTLE, Marc, 75180 Pforzheim (DE); STUMPP, Günter, 75334 Straubenhardt (DE)
(86) Internationale Anmeldenummer: PCT/DE2005/000879
(87) Internationale Veröffentlichungsnummer: WO 2005/096447

(56) Entgegenhaltungen:
- DE-A1- 19 934 709
- US-A- 4 923 414
- US-A- 5 366 380
- US-A- 5 564 954
- US-A1- 2003 064 632

## Beschreibung

Die Erfindung betrifft ein Kontaktelement zum Einpressen in ein Loch einer Leiterplatte gemäß dem Oberbegriff des Anspruchs 1.

Die Einpresstechnik ist eine Methode, um elektrische Kontakte mit Leiterplatten lötfrei zu verbinden. Der Einpresskontakt verfügt über eine verformbare (flexible) oder massive Einpresszone. Die Einpresszone weist gegenüber der entsprechenden Bohrung in der LP, die mit Kupfer beschichtet ist, ein Übermaß auf. Der elektrische Kontakt zwischen dem Einpressstift und der LP wird hergestellt, indem der Stift mit mechanischer Kraft in die Hülse eingepresst wird, d.h. es werden also kein Lot oder andere Hilfsmittel verwendet. Die zur Aufrechterhaltung einer stabilen und zuverlässigen Verbindung erforderliche Normalkraft entsteht durch die elastische Verformung der Einpresszone (flexibler Pin) bzw. der LP (massiver Pin). Daneben kommt es durch den hohen mechanischen Druck im Einpressbereich zu einer Kaltverschweißung.

Bei der flexiblen Einpresstechnik weist die Einpresszone einen elastisch verformbaren Bereich auf. Durch die Verformung der Einpresszone im eingepressten Zustand wird eine Normalkraft auf die umgebende Kupferhülse ausgeübt, die die Haltekraft des Pins in der Hülse bestimmt. Die einfachste mögliche Ausprägung einer elastischen Einpresszone ist die sogenannte Needle-Eye-Zone; d.h. die Form eines Nadelöhrs. Bei der Needle-Eye Zone weisen die Einpress-Schenkel außen eine durchgehende konkave Krümmung auf. Diese Geometrie führt dazu, dass sich im eingepressten Zustand eine, über die Länge der Einpresszone gesehen, sehr ungleichmäßige Kraftverteilung ergibt. Es entstehen hohe Kräfte in einem eng begrenzten Bereich in der Mitte der Einpresszone, während oberhalb und unterhalb davon kaum erhöhte Kräfte auftreten und die Einpress-Schenkel über einen weiten Bereich nicht an der Hülse anliegen.

Werden die Außenseiten der Schenkel im verformbaren Bereich parallel gestaltet, kommt es zu Belastungsspitzen an den Rändern des verformbaren Bereichs und einer geringen Belastung in der Mitte oder gar zu einer Durchwölbung der Schenkel in der Mitte nach innen.

Aus der Offenlegungsschrift DE 197 26 759 A1 ist eine modifizierte Needle-Eye Zone bekannt. Diese Zone weist eine modifizierte Innenkontur auf, die zu einer gleichmäßigeren Kraftverteilung im eingepressten Zustand führen soll.

Aus der EP 0 148 792 oder EP 0 367 866 oder US 5,564,954 sind Kontaktelemente mit flexiblen Einpresszonen zu entnehmen, bei denen jeweils an den Schenkeln nach innen aufeinander zu gerichtete Anschläge ausgebildet sind, welche die Verformung der Schenkel quer zur Einführrichtung entsprechend beschränken und bei weiterem Zusammenpressen einen entsprechende Gegenkraft auf die Schenkel ausüben. Die Gegenkraft ist dabei in Abhängigkeit vom Grad des Zusammenpressens der Schenkel zunächst sehr gering und nach Aneinanderkommen der Anschläge stark ansteigend. Für eine definierte Vorgabe der Einpresskräfte ist daher eine exakte Abstimmung von Lochdurchmesser zu Schenkelaußenabstand und Anschlaginnenabstand erforderlich und geringe Abweichungen führen bereits zu erheblichen Abweichungen in den erreichten Einpresskräften.

Zudem ist aus der gattungsbildenden DE 19934709 , die als nächstliegender Stand der Technik angesehen wird, bereits ein Kontaktelement zu entnehmen, bei dem der verformbare Bereich einen vorderen und einen hinteren Bereich aufweist und die beiden Bereiche jeweils eine geschlossene Öffnung besitzen, welche durch einen zur Einführrichtung des Kontaktelements quer verlaufenden Quersteg getrennt sind, d.h. die Schenkel dieser Einpresszone sind durch die Öffnungen getrennt, jedoch durch den Quersteg wiederum miteinander verbunden. Das Kontaktelement weist jedoch im Bereich des Querstegs eine Einschnürung auf und ist im vorderen Bereich schmaler ausgestaltet, wodurch die am Lochrand anliegenden Schenkelaußenränder das Loch ebenfalls nicht ausreichend großflächig berühren und es zu einer stark lokal schwankenden Ungleichbelastung kommt. Der Quersteg verläuft senkrecht zur Einführrichtung und kann kaum federelastisch wirken.

Aufgabe der Erfindung ist daher, ein Kontaktelement vorzustellen, welches eine möglichst sichere und gleichmäßige Befestigung und Kontaktierung in der Öffnung der Leiterplatte ermöglicht. Diese Aufgabe wird durch die Merkmale des Anspruchs 1 gelöst. Vorteilhafte Weiterbildungen sind den Unteransprüchen zu entnehmen.

Das Kontaktelement weist im verformbaren Bereich einen vorderen und einen hinteren Bereich mit jeweils einer geschlossenen Öffnung auf, welche durch einen zur Einführrichtung des Kontaktelements Quersteg getrennt sind, d.h. das Kontaktelement besitzt zumindest zwei Schenkel, die im verformbaren Bereich durch die zwei Öffnungen getrennt und durch den Quersteg miteinander verbunden sind. Der Quersteg teilt quasi die für Needie-Eye-Zonen typische Öffnung in zwei Teile.

Der Quersteg verläuft jedoch zumindest in einem Teilbereich mit einem spitzen Winkel zwischen 5 und 85 Grad zur Einführrichtung, so daß es bei der Einpressung der Schenkel quer zur Einführrichtung aufgrund des spitzen Winkels zu einer Biegebelastung des Querstegs im diesem Bereich und damit zu einem gleichmäßigen Anstieg der Gegenkraft kommt. Dieser Quersteg stützt die Schenkel nach außen hin ab und sorgt so durch seine Biegeelastische Verformung für eine gleichmäßige Belastung, insbesondere bei Schenkeln, die im verformbaren Bereich an ihren am Rand der Öffnung anliegenden Außenseiten im wesentlichen parallel ausgestaltet sind.

Der Quersteg ist dabei in Einführrichtung wellenförmig geschwungen, weist also gebogene Bereiche in die Einführrichtung bzw. in eine Ebene auf, in der auch die Einführrichtung liegt, wohingegen im Stand der Technik Querstege höchstens in die zur Einführrichtung senkrechte Ebene gebogen waren.

Der Übergangsbereich zwischen Quersteg und Schenkeln ist näherungsweise senkrecht zur Einführrichtung gestaltet und der Mittelbereich des Querstegs entsprechend schräg zur Einführrichtung gestellt, so dass die Biegebelastung nicht unmittelbar an der Übergangsstelle zwischen Schenkel und Quersteg maximal wird.

Vorzugsweise weist das Kontaktelement eine Ebene auf, in der sowohl das Kontaktelement mit Quersteg als auch die Einführrichtung liegen und ist das Kontaktelement bezüglich dieser Ebene symmetrisch ausgebildet.

Die Dicke des Querstegs, also dessen Abmaße in Einführrichtung sowie das Maß des spitzen Winkels und die Formung des Querstegs sind stark vom Anwendungsfall abhängig und sind an die Anforderungen anzupassen. Letztlich ist ein Optimum für einen vorgegebenen Lochdurchmesser auffindbar, wobei ein zu dünner Quersteg keine ausreichende Gegenkraft erzeugen kann und die Schenkel somit in der Mitte des verformbaren Bereichs keinen ausreichenden Anpressdruck auf die Wand des Lochs aufweisen, während ein zu dicker Quersteg eine zu starke Gegenkraft erzeugen und somit die Schenkel nur in der Mitte des verformbaren Bereichs ausreichend angepresst werden.

Ziel ist eine möglichst großflächige und gleichmäßige Anpressung, die eine hohe mechanische Festigkeit zwischen Kontaktelement und Leiterplatte ermöglicht und zudem gut stromleitfähig ist.

Die Erfindung wird nachfolgend noch anhand von Ausführungsbeispielen und Figuren näher erläutert. Es zeigen:
Fig. 1 erste Ausgestaltung des Kontaktelements in zwei Ansichten
Fig. 2 zweite Ausgestaltung des Kontaktelements in zwei Ansichten

Die Fig. 1 zeigt ein Kontaktelement zum Einpressen in ein Loch einer Leiterplatte, wobei das Kontaktelement eine stiftförmige Einpresszone mit einem Einführbereich (L1) und einen sich daran anschließenden verformbaren Bereich (L2,L3) aufweist,

Der verformbare Bereich besitzt eine Breite (D1), die größer ist als der Durchmesser des Lochs, und der Einführungsbereich besitzt eine Breite (D2), die kleiner ist als der Durchmesser des Lochs, so daß das Kontaktelement mit dem Einführbereich zunächst ohne Kraftaufwand in Einführrichtung F eingeführt werden kann und sich dabei durch den schrägen Verlauf der Schenkel im Übergangsbereich L2selbstständig im Loch ausrichtet.

Der verformbare Bereich weist einen vorderen (1) und einen hinteren Bereich (2) auf, die beide eine geschlossene Öffnung besitzen, welche durch einen Quersteg (3) getrennt sind. Die Schenkel (4,4a) sind also im verformbaren Bereich durch ein Langloch getrennt, welches durch einen die Schenkel verbindenden Quersteg in zwei Öffnungen unterteilt ist.

Der Quersteg verläuft zumindest in einem Teilbereich mit einem spitzen Winkel (α) zwischen 5 und 85 Grad zur Einführrichtung F, hier in diesem Beispiel ca. 45 Grad. Diese Schrägstellung führt dazu, daß beim Einpressen des Kontaktelements in die Öffnung der Leiterplatte und dem Zusammenpressen der Schenkel 4,4a im verformbaren Bereich der Quersteg biegeelastisch beansprucht wird.

Die Schenkel sind im verformbaren Bereich über die Länge L3 hin im wesentlichen parallel zueinander und zur Wand der Öffnung ausgestaltet. Beim Einpressen in die Öffnung wirkt der Quersteg dabei auf die Mitte des verformbaren Bereichs und ermöglicht eine gleichmäßigere Anpressung der Schenkel über die gesamte Länge L3.

Die zwei Schenkel (4, 4a) des Kontaktelements sind somit im verformbaren Bereich durch die zwei Öffnungen getrennt und durch den Quersteg wiederum miteinander verbunden, wobei der Quersteg einen näherungsweise senkrechten Übergangsbereich zu den Schenkeln mit einem Winkel β, vorzugsweise zwischen 75 und 90 Grad und einen dazwischenliegenden schräg verlaufenden Mittelbereich mit spitzem Winkel zwischen 5 und 85, bspw. Ca. 45 Grad zur Einführrichtung aufweist.

Die Übergänge vom Quersteg zu den beiden Schenkeln können bezüglich der Einführrichtung auf einer Höhe ausgebildet sein, wie dies Fig.2 zeigt, oder um einen Abstand versetzt, wie in Fig. 1 dargestellt. Der Quersteg (3) ist vorzugsweise wellenförmig geschwungen.

Der Quersteg 3 gemäß Fig. 1 ist dabei im wesentlichen s-förmig in Einführrichtung (F) derart gewellt ausgestaltet, daß der Mittelbereich mit spitzem Winkel schräg zur Einführrichtung F verläuft und mit den Randbereichen kontinuierlich zu einem senkrechten Übergangsbereich zu den Schenkeln 4,4a führt. Dadurch ergeben sich an den beiden Schenkeln in Einführrichtung F unterschiedlich wit von der Spitze entfernte Übergangsbereiche zu den Schenkeln.

Der Quersteg 3 gemäß Fig. 2 weist hingegen zumindest im Mittelbereich eine in Einführrichtung (F) gewellte V-Form auf. Beide Teile der V-Form weisen dabei einen spitzen Winkel zur Einführrichtung F auf. Der Quersteg 3 gemäß Fig. 2 weist zudem den Vorteil auf, daß er symmetrisch zur Einführrichtung gestaltet ist und so die Übergänge zum Quersteg auf gleicher Höhe liegen.

Das Kontaktelement weist zudem vorzugsweise an der dem Einführbereich abgewandten Seite einen Anschlag auf, welcher die einführbare Länge L des Kontaktelements begrenzt.

Das Kontaktelement ist insgesamt eben gestaltet, weist also eine Ebene E auf, in der sowohl das Kontaktelement mit Quersteg als auch die Einführrichtung F liegen. Diese Ebene E entspricht der Zeichenebene in den Figuren 1 a und 2a. Das Kontaktelement ist bezüglich dieser Ebene symmetrisch ausgebildet, wie die Queransichten 1 b und 2b zeigen.

## Patentansprüche

1. Kontaktelement zum Einpressen in ein Loch einer Leiterplatte,
- wobei das Kontaktelement eine stiftförmige Einpresszone mit einem Einführbereich und einen sich daran anschließenden verformbaren Bereich aufweist,
- wobei der verformbare Bereich eine Breite (D 1) besitzt, die größer ist als der Durchmesser des Lochs, und
- der Einführungsbereich eine Breite (D2) besitzt, die kleiner ist als der Durchmesser des Lochs,
- wobei der verformbare Bereich zumindest zwei Schenkel (4, 4a) und in Einführrichtung (F) einen vorderen (1) und einen hinteren Bereich (2) aufweist,
- die beide eine geschlossene Öffnung besitzen, welche durch einen Quersteg (3) getrennt sind,
**dadurch gekennzeichnet, daß**
- der Quersteg in Einführrichtung (F) wellenförmig geschwungen ist und zumindest in einem Teilbereich mit einem spitzen Winkel (α) zwischen 5 und 85 Grad zur Einführrichtung (F) verläuft.

2. Kontaktelement nach Anspruch 1, **dadurch gekennzeichnet, daß** der Quersteg einen näherungsweise senkrechten Übergangsbereich zu den Schenkeln und einen dazwischenliegenden schräg verlaufenden Mittelbereich mit spitzem Winkel zur Einführrichtung aufweist.

3. Kontaktelement nach einem der vorangehenden Ansprüche, **dadurch gekennzeichnet, daß** der Quersteg (3) zumindest im Mittelbereich eine in Einführrichtung (F) gewellte V-Form aufweist.

4. Kontaktelement nach einem der Ansprüche 1 oder 2, **dadurch gekennzeichnet, daß** der Quersteg (3) im wesentlichen s-förmig in Einführrichtung (F) gewellt derart ausgestaltet ist, daß der Mittelbereich mit spitzem Winkel schräg zur Einführrichtung (F) verläuft und mit den Randbereichen kontinuierlich zu einem senkrechten Übergang zu den Schenkeln (4,4a) führt.

5. Kontaktelement nach einem der vorangehenden Ansprüche, **dadurch gekennzeichnet, daß** die Schenkel im verformbaren Bereich an ihren am Rand der Öffnung anliegenden Außenseiten im wesentlichen parallel ausgestaltet sind.

6. Kontaktelement nach einem der vorangehenden Ansprüche, **dadurch gekennzeichnet, daß** das Kontaktelement eine Ebene (E) aufweist, in der sowohl das Kontaktelement mit Quersteg (3) als auch die Einführrichtung (F) liegen und ist das Kontaktelement bezüglich dieser Ebene (E) symmetrisch ausgebildet.

7. Elektrisches Bauelement mit zumindest einem Kontaktelement gemäß einem der vorangehenden Ansprüche.

## Claims

1. Contact element to be pressed into a hole of a printed circuit board,
- wherein the contact element comprises a pin-shaped pressing-in zone with an inserting region and a deformable region bordering on the inserting region,
- wherein the deformable region has a width (D1) that is greater than the diameter of the hole, and
- the inserting region has a width (D2) that is smaller than the diameter of the hole,
- wherein the deformable region comprises at least two legs (4, 4a) and, in the inserting direction (F), a front (1) and a rear (2) region,
- both the front (1) and the rear (2) regions having a closed opening, said openings being separated from each other by a transverse web (3),
**characterized in that**
- the transverse web comprises a waved curvature in the inserting direction (F) and extends, at least in a partial region, at an acute angle (α) of between 5 and 85 degrees relative to the inserting direction (F).

2. Contact element according to Claim 1, **characterized in that** the transverse web comprises an approximately vertical region of transition to the legs, and an intermediate inclined central region extending at an acute angle relative to the inserting direction.

3. Contact element according to any one of the preceding claims, **characterized in that** the transverse web (3) comprises, at least in the central region, a V-shape that goes wavy in the inserting direction (F).

4. Contact element according to any one of claims 1 or 2, **characterized in that** the transverse web (3) substantially goes wavy in an S-shape configuration in the inserting direction (F) in such a manner that the central region is inclined at an acute angle relative to the inserting direction (F) and continuously leads with the edge regions to a vertical transition to the legs (4, 4a).

5. Contact element according to any one of the preceding claims, **characterized in that** the legs are substantially parallel to each other in the deformable region at their outer sides that bear against the edge of the opening.

6. Contact element according to any one of the preceding claims, **characterized in that** the contact element comprises a plane (E) in which both the contact element with the transverse web (3) and the inserting direction (F) lie, and the contact element is configured symmetrically relative to this plane (E).

7. Electrical component with at least one contact element according to any one of the preceding claims.

## Revendications

1. Elément de contact à sertir dans un trou d'une plaquette imprimée,
- ledit élément de contact comportant une zone de compression en forme de broche avec une partie d'insertion et une partie déformable consécutive,
- la partie déformable ayant une largeur (D1) supérieure au diamètre du trou, et
- la partie d'insertion ayant une largeur (D2) inférieure au diamètre du trou,
- la partie déformable comportant au moins deux branches (4, 4a) et un tronçon avant (1) et un tronçon arrière (2) dans la direction d'insertion (F),
- les deux tronçons présentant une cavité fermée, et étant séparés par une traverse (3),
**caractérisé en ce que**
- la traverse est pliée suivant une forme ondulée dans la direction d'insertion (F) et s'étend au moins partiellement suivant un angle aigu (α) compris entre 5 et 85 ° par rapport à la direction d'insertion (F).

2. Elément de contact selon la revendication 1, **caractérisé en ce que** la traverse présente une zone de transition sensiblement perpendiculaire aux branches et une zone centrale oblique intercalée, avec un angle aigu par rapport à la direction d'insertion.

3. Elément de contact selon l'une des revendications précédentes, **caractérisé en ce que** la traverse (3) présente au moins dans la zone centrale une forme ondulée en V dans la direction d'insertion (F).

4. Elément de contact selon l'une des revendications 1 et 2, **caractérisé en ce que** la traverse (3) est sensiblement ondulée en S dans la direction d'insertion (F), de telle manière que la zone centrale s'étend obliquement suivant un angle aigu par rapport à la direction d'insertion (F) et mène de manière continue par ses zones de bordure à une transition perpendiculaire aux branches (4, 4a).

5. Elément de contact selon l'une des revendications précédentes, **caractérisé en ce que**, dans la partie déformable, les branches sont sensiblement parallèles par leurs faces extérieures reposant contre le bord de l'ouverture.

6. Elément de contact selon l'une des revendications précédentes, **caractérisé en ce que** ledit élément de contact comporte un plan (E) incluant l'élément de contact avec la traverse (3) ainsi que la direction d'insertion (F), et **en ce que** l'élément de contact est formé symétriquement relativement à ce plan (E).

7. Composant électrique avec au moins un élément de contact selon l'une des revendications précédentes.
